# EUROPÄISCHE PATENTSCHRIFT

(11) **EP 0 027 224 B1**
(45) Veröffentlichungstag und Bekanntmachung des Hinweises auf die Patenterteilung: **19.01.1983**
(21) Anmeldenummer: 80106030.2
(22) Anmeldetag: 04.10.1980
(51) Int. Cl.: B25B 1/20, B23B 5/14

(54) **Spanneinrichtung zum zentrischen Spannen von Werkstücken**
Centric-chucking device for workpieces
Dispositif de serrage et de centrage pour pièces à usiner

(30) Priorität: 11.10.1979 CH 9163/79
(43) Veröffentlichungstag der Anmeldung: 22.04.1981
(73) Patentinhaber: GEORG FISCHER AKTIENGESELLSCHAFT, CH-8201 Schaffhausen (CH)
(72) Erfinder: Benz, Gottlieb, CH-8890 Flums (CH); Egg, Hans-Jakob, CH-8546 Ellikon (CH)

## Beschreibung

Die Erfindung betrifft eine Spanneinrichtung zum zentrischen Spannen von einen kreisförmigen Querschnitt unterschiedlicher Größe aufweisenden Werkstücken, beispielsweise von Rohren oder Fittings aus Kunststoff, mit zwei in radialer Richtung gleichzeitig zustellbaren, in einem Rahmengestell geführten Backen.

Bekannt ist beispielsweise eine Vorrichtung (CH-A-352 542) zum zentrischen Spannen von im Querschnitt kreisrunden Werkstücken, welche dadurch gekennzeichnet ist, daß jeder Spannteil eine Fläche aufweist, die an einer Fläche des anderen Spannteiles anliegt und daß einer der Spannteile an einer zur Bewegungsrichtung des anderen Teiles schräg liegenden Fläche gleitend geführt ist, wobei die Verstellung eines Spannteiles mittels einer Spindel erfolgt. Müssen abwechslungsweise Werkstücke mit unterschiedlichem Durchmesser gespannt werden, sind zeitraubende Bewegungen der Spannteile mittels der Spindel erforderlich.

Als besonders nachteilig ist bei dieser, als auch bei den als Rohr-Schraubstöcke bekannten Spannvorrichtungen (z. B. DE-U-1 131 874 oder GB-A-775 111), daß das Werkstück umfangsmäßig nur an drei oder vier Stellen gehalten und durch die an diesen Stellen gegebene kurze Linienberührung hohe Flächenpressungen und Deformationen der Werkstücke insbesondere bei Rohren aus Kunststoff auftreten.

Durch Verbreiterung der Spannbacken kann zwar die Flächenpressung verringert werden, dadurch wird jedoch der Anwendungsbereich der Spanneinrichtung z. B. zum Spannen von nur eine kurze zylindrische Partie aufweisenden Formstücken wie Winkel usw. eingeschränkt.

Es sind zwar Spanneinrichtungen zum zentrischen Spannen mit an die Werkstücke angepaßten, meist halbkreisförmigen Spannbacken mit geringer Flächenpressung bekanntgeworden (z. B. DE-B-2 212 055), doch erfordern diese jeweils an die zu spannenden Werkstückdurchmesser angepaßte Spannbacken, was deren oftmaliges Umrüsten bedingt.

Im weiteren Zusammenhang sind zwar zur Erreichung geringer spezifischer Spannbelastungen Spanneinrichtungen mit das Werkstück jeweils in einer Querschnittebene nur teilweise umfassenden Spannbändern bekanntgeworden (z. B. US-A-3661378, GB-A-860754, US-A-1 644 755), jedoch ist mit diesen Einrichtungen ein zentrisches Spannen von im Durchmesser unterschiedlichen runden Werkstücken nicht möglich.

Aufgabe der vorliegenden Erfindung ist die Schaffung einer Spanneinrichtung der eingangs genannten Art, mittels welcher auch Werkstücke mit kurzen zylindrischen Partien bei geringer Flächenpressung zwischen Spannmittel und Werkstück und bei kurzen Handhabungszeiten sicher, fest und in genauer zentrischen Lage gespannt werden können.

Zur Lösung der Aufgabe sind die im kennzeichnenden Teil des Anspruches 1 angegebenen Gestaltungsmerkmale für die Erfindung vorgesehen.

Bevorzugte Ausführungsformen ergeben sich nach den weiteren Ansprüchen.

Da bei der Zentrierung des Werkstückes kein nennenswerter Druck auf das Werkstück entsteht, können Backen mit schmalen Zentrierungsflächen verwendet werden, ohne daß hohe spezifische Flächenpressungen auftreten, wobei die Schnellverstellung der Backen ein rasches Zentrieren der Werkstücke auch bei abwechselnd unterschiedlichen Werkstückdurchmessern ermöglicht. Die Werkstückspannung erfolgt gleichmäßig am gesamten Umfang des Werkstückes mittels des biegsamen Spannelementes bei geringen spezifischen Flächenpressungen. Das als Seil ausgebildete Spannelement ermöglicht eine schmale Bauweise der Spanneinrichtung, wobei durch dessen Führung in Ausnehmungen der Zentrierbacken ein Verschieben quer zur Spannrichtung verhindert wird, so daß auch bei auf das Werkstück wirkenden axialen Kräften eine sichere Spannung des Werkstückes gewährleistet ist.

Durch die leichte Einhängbarkeit des Seiles und dessen Anklemmbarkeit am Spannhebel können auch im Durchmesser stark unterschiedliche Werkstücke rasch gespannt werden, wobei durch den Federzug des Spannhebels jeweils eine annähernd gleich starke, festlegbare Spannkraft gewährleistet ist.

Ein kurzzeitiges Lösen der Spannkraft zum Nachjustieren des eingespannten Rohres bzw. Fittings ist mittels des einen Handgriff aufweisenden Spannhebels durch eine einfache Betätigung rasch möglich.

Nachstehend wird die Erfindung anhand eines in der Zeichnung dargestellten Ausführungsbeispieles näher erläutert. Es zeigt
Fig. 1 eine Vorderansicht einer Spannvorrichtung, teilweise im Schnitt,
Fig. 2 eine Draufsicht von Fig. 1,
Fig. 3 eine perspektivische Darstellung einer Teilansicht mit dem Spannhebel von Fig. 1.

In einem Rahmengestell 1 sind zwei symmetrisch ausgebildete Backen 2, 2a horizontal verschiebbar angeordnet und in Führungen 3 genau geführt. An jedem der Backen 2, 2a ist ein Hebel 4, 4a gelenkig befestigt, welcher jeweils mit einem weiteren Gelenkhebel 5, 5a mit je einer im Rahmengestell 1 gelagerten Welle 6, 6a wirkverbunden ist. An jeder der beiden Wellen 6, 6a ist ein Zahnrad 7, 7a befestigt, wobei beide Zahnräder 7, 7a zusammen kämmen. An einer Welle 6 ist drehfest ein Handhebel 8 angeordnet. Die Hebel 4, 4a, die Gelenkhebel 5, 5a, Wellen 6, 6a, Zahnräder 7, 7a und der Handhebel 8 bilden eine Schnellverstellvorrichtung 9 für eine gleichzeitige Zu- bzw. Aufbewegung der als Zentriervorrichtung 10 ausgebildeten Backen 2, 2a. Die Backen 2, 2a weisen v-förmig angeordnete Zentrierflächen 11 auf und ermöglichen die Zentrierung bei gleichbleibender Mittellage von Werkstücken 12 mit einem großen Bereich unterschiedlicher Durchmesser. Zur Erweiterung dieses Bereiches sind die Backen 2, 2a gegen eine kleinere oder größere Ausführungsart leicht auswechselbar.

Für die Spannung des Werkstückes 12 ist eine getrennt von der Zentriervorrichtung 10 arbeitende Spannvorrichtung 13 mit einem biegsamen Spannelement 14 am Rahmengestell 1 angeordnet. Das biegsame Spannelement kann ein Band oder ein Seil 14, vorzugsweise ein Stahldrahtseil sein, welches mit einem Ende mit einem daran befestigten Bolzen 15 an einer Seite des Rahmengestells 1 einhängbar ist. Das Seil 14 kann auch aus gereckten Kunststoff- oder Glas-Fasern wie z. B. aus Polyamid, Polyäthylenterephtalat (Terylene), Polyamid (Perlon, Nylon) oder aus aromatischem Polyamid (Kevlar) hergestellt sein. An der gegenüberliegenden Seite des Rahmengestells 1 ist ein Spannhebel 16 um eine Achse 17 schwenkbar befestigt, welcher ein als runde Scheibe ausgebildetes Klemmstück 18 mit einer am Umfang angeordneten Führungsnute 19 aufweist. Am oberen Hebelarm des Spannhebels 16 ist ein um eine Achse 20 schwenkbarer Klemmhebel 21 befestigt, dessen unteres Ende mit einer Nute 22 versehen unmittelbar über dem Klemmstück 18 zu liegen kommt. (Siehe auch Fig. 3.)

Führungsnute 19 und Nute 22 weisen im Querschnitt eine dem Seil 14 entsprechende Form auf. Spannhebel 16 und Klemmhebel 21 sind zu deren Betätigung mit je einem Handgriff 23 bzw. 24 versehen.

Am unteren Hebelarm des Spannhebels 16 ist eine Zugfeder 25 eingehängt, welche mit ihrem anderem Ende so am Rahmengehäuse angelenkt ist, daß auf das oberhalb der Achse 17 zwischen Klemmstück 18 und Klemmhebel 21 eingeklemmte Seil 14 eine Zugwirkung entgegen dem mittels des Bolzens 15 eingehängten Seilende ausgeübt wird.

Die Backen 2, 2a weisen an ihren Zentrierflächen 11 und den oberen Umfangsflächen 26 Ausnehmungen 27 auf, in welchen das Seil 4 geführt und gegen Verschieben in senkrechte Richtung zur Spannebene gehalten ist.

Der Spannvorgang eines im Querschnitt runden Werkstückes mittels der vorgängig beschriebenen Einrichtung ist wie folgt:

Die beiden Backen 2 und 2a werden durch Hochschwenken des Handhebels 8 entsprechend dem Pfeil 30 soweit geöffnet, daß das Werkstück 12 von oben oder in aixaler Richtung zwischen die Backen eingelegt werden kann. Das Seil 14 muß dabei unterhalb des Werkstükkes und seitlich in den Ausnehmungen 27 der Backen 2, 2a liegen. Durch Abwärtsschwenken entgegen dem Pfeil 30 des Handhebels 8 werden die Backen 2, 2a gleichmäßig bis zur Anlage der Zentrierflächen 11 am Werkstück 12 zusammengefahren, wodurch das Werkstück in einer zentrischen Lage fixiert wird. Ist die Schnellverstelleinrichtung 9 dabei selbsthemmend und mit geringem Spiel ausgebildet, kann auf eine zusätzliche, weiter nicht dargestellte Festklemmung der Backen 2, 2a z. B. in den Führungen 3 verzichtet werden. Ist jedoch eine Klemmeinrichtung vorhanden, muß diese vor dem Spannvorgang betätigt werden.

Anschließend wird das Seil 14 durch Kreuzen um das Werkstück 12 geschlungen, so daß es dieses mindestens um 360° umfaßt und das eine Ende mittels des Bolzens 15 an einer Seite des Rahmengestells 1 eingehängt ist. Mit dem anderen Ende wird das Seil 14 so weit nachgezogen, daß es am Werkstück 12 anliegt und gleichzeitig in den Ausnehmungen 27 der Backen 2,2a axial geführt ist.

Danach wird der Spannhebel 16 durch Betätigung am Handgriff 23 in Richtung des Pfeils 28 verschwenkt, wodurch die Zugfeder 25 vorgespannt wird. In dieser Stellung des Spannhebels 16 wird das Seil 14 in die Führungsnute 19 des Klemmstückes 18 gelegt und durch eine Schwenkbewegung des Klemmhebels 21 in Richtung des Pfeils 29 am Spannhebel 16 angeklemmt.

Die Klemmwirkung ist selbsthemmend, da durch die Zugkraft am Seil 14 - erzeugt durch die Kraft der vorgespannten Zugfeder 25 - zwischen dem Klemmhebel 21, dem Seil 14 und dem Klemmstück 18 eine Keilwirkung entsteht. Zum Nachjustieren des Werkstückes z. B. in aixaler Richtung kann die Werkstückspannung kurzzeitig gelöst werden, was durch Verschwenken des Spannhebels 16 in Richtung des Pfeils 28 erfolgt.

Soll das Werkstück wieder aus der Spänneinrichtung herausgenommen werden, wird ebenfalls zuerst das Seil 14, wie vorangehend beschrieben, gelockert und durch Verschwenken des Klemmhebels 21 entgegen der Pfeilrichtung 29 die Seilklemmung gelöst. Nach Lösen des anderen Seilendes vom Rahmengestell 1 wird die Seilumschlingung am Werkstück durch Zurückkreuzen des Seils gelöst. Anschließend können die Backen 2, 2a nach Lösen deren Festklemmung durch Hochschwenken des Handhebels auseinandergefahren werden und das Werkstück herausgenommen werden.

Mit Hilfe von zwei erfindungsgemäß ausgebildeten Spanneinrichtungen, von denen jede auf einem Schlitten über einer gemeinsamen Führungsbahn hin- und herbewegbar ist, können nunmehr vorteilhafterweise kreisförmige Werkstücke mit unterschiedlichem Durchmesser, insbesondere Kunststoffrohre oder Fittinge, auf einfache Weise genau zentrisch gespannt, koaxial zueinander bewegt und miteinander verschweißt werden.

Durch die Verteilung der Spannkraft auf den gesamten Werkstückumfang mittels eines relativ dünnen Seils aus Stahldraht oder Kunststoff wird eine schmale Bauweise der gesamten Spanneinrichtung erreicht, wodurch auch Fittings mit kurzen zylindrischen Partien einwandfrei zentrisch gespannt werden können.

## Patentansprüche

1. Spanneinrichtung zum zentrischen Spannen von einem kreisförmigen Querschnitt unterschiedlicher Größe aufweisenden Werkstücken (12), beispielsweise von Rohren und Fittings aus Kunststoff, mit zwei in radialer Richtung gleichzeitig zustellbaren, in einem Rahmengestell (1) geführten Backen (2, 2a), dadurch gekennzeichnet, daß die als Zentriervorrichtung (10) ausgebildeten Backen (2, 2a) mit einer Schnellverstelleinrichtung (9) versehen sind und daß als Spannvorrichtung (13) ein das Werkstück (12) mit mindestens um 360° umschlingendes biegsames Spannelement (14) angeordnet ist.

2. Spanneinrichtung nach Anspruch 1, dadurch gekennzeichnet, daß das Spannelement (14) ein Seil (14) ist.

3. Spanneinrichtung nach Anspruch 2, dadurch gekennzeichnet, daß das Seil (14) in Ausnehmungen (27) der Backen (2, 2a) geführt angeordnet ist.

4. Spanneinrichtung nach Anspruch 2 oder 3, dadurch gekennzeichnet, daß das Seil (14) mit einem Ende leicht abnehmbar an einer Seite des Rahmengestells (1) einhängbar ist.

5. Spanneinrichtung nach einem der Ansprüche 2 bis 4, dadurch gekennzeichnet, daß das Seil (14) mittels eines durch Federzug verschwenkbaren Spannhebels (16) spannbar ist.

6. Spanneinrichtung nach Anspruch 5, dadurch gekennzeichnet, daß das Seil (14) mit entsprechend dem Werkstückdurchmesser erforderlichen Länge an den Spannhebel (16) anklemmbar ist.

7. Spanneinrichtung nach Anspruch 6, dadurch gekennzeichnet, daß der Spannhebel (16) einen verschwenkbaren Klemmhebel (21) und ein mit einer Führungsnute (19) versehenes Klemmstück (18) aufweist und das Seil (14) zwischen dem Klemmhebel (21) und dem Klemmstück (18) verklemmbar angeordnet ist.

8. Spanneinrichtung nach Anspruch 5 und 7, dadurch gekennzeichnet, daß der Spannhebel (16) und der Klemmhebel (19) je einen Handgriff (23,24) aufweisen.

9. Spanneinrichtung nach Anspruch 1 oder einem der Ansprüche 2 bis 8, dadurch gekennzeichnet, daß die Schnellverstellvorrichtung (19) mittels einem mit einer Welle (6) drehfest verbundenen Handhebel (8) betätigbar ist, wobei die Welle (6) zwecks gleichmäßiger Verschiebung mit den Backen (2, 2a) wirkverbunden ist.

10. Spanneinrichtung nach Anspruch 9, dadurch gekennzeichnet, daß für die Verschiebung jeder Backe (2, 2a) eine Welle (6, 6a) angeordnet ist, welche durch auf den Wellen (6, 6a) befestigten Zahnrädern (7, 7a) miteinander drehverbunden sind.

11. Spanneinrichtung nach Anspruch 10, dadurch gekennzeichnet, daß an jeder Welle (6, 6a) ein Gelenkhebel (5, 5a) drehfest angeordnet ist, welcher jeweils mittels eines Hebels (4, 4a) mit jeweils einem Backen (2, 2a) gelenkig verbunden ist.

12. Spanneinrichtung nach einem der Ansprüche 1 bis 11, dadurch gekennzeichnet, daß die Backen (2, 2a) am Rahmengestell (1) festklemmbarsind.

13. Spanneinrichtung nach Anspruch 2, dadurch gekennzeichnet, daß das Seil (14) ein Stahldrahtseil ist.

14. Spanneinrichtung nach Anspruch 2, dadurch gekennzeichnet, daß das Seil (14) aus gereckten Kunststoff- oder Glasfasern besteht.

## Claims

1. Clamping device for the central clamping of workpieces (12) with a circular cross-section of varying sizes, for example pipes and fittings made of plastics, having two jaws (2, 2a) introduced in a frame (1) and simultaneously closable in a radial direction, characterised in that the jaws (2, 2a), which are formed as a centering device (10), are provided with a quick-adjustment device (9), and in that a flexible clamping element (14) enclosing the workpiece (12) by at least 360° is provided as a clamping arrangement (13).

2. Clamping device according to claim 1, characterised in that the clamping element (14) is a cable (14).

3. Clamping device according to claim 2, characterised in that the cable (14) is guided into recesses (27) of the jaws (2, 2a).

4. Clamping device according to claim 2 or 3, characterised in that one end of the cable (14) is suspendable on one side of the frame (1) in such a manner as to be easily removable.

5. Clamping device according to one of the claims 2 to 4, characterised in that the cable (14) can be tensioned by means of a tensioning lever (16) pivotable by spring pressure.

6. Clamping device according to claim 5, characterised in that the cable (14) can be clamped to the tensioning lever (16) over the length necessary to correspond to the diameter of the workpiece.

7. Clamping device according to claim 6, characterised in that the tensioning lever (16) comprises a pivotable clamping lever (21) and a clamping piece (18) provided with a guide groove (19), and the cable (14) is arranged in such a manner as to be clampable between the clamping lever (21) and the clamping piece (18).

8. Clamping device according to claims 5 and 7, characterised in that the tensioning lever (16) and the clamping lever (19) each comprise a hand grip (23, 24).

9. Clamping device according to claim 1 or one of the claims 2 to 8, characterised in that the quick-adjustment arrangement (19) is operable by means of a hand lever (8) connected in such a manner as to be unrotatable to a shaft (6), the shaft (6) being operatively connected to the jaws (2, 2a) forthe purpose of even displacement.

. 10. Clamping device according to claim 9, characterised in that there is provided for the displacement of each jaw (2, 2a) a shaft (6, 6a), which are rotationally connected to each other by toothed wheels (7, 7a) secured to the shafts (6, 6a).

11. Clamping device according to claim 10, characterised in that there is regidly arranged on each shaft (6, 6a) a hinged lever (5, 5a), which is in hinged connection to respectively one jaw (2, 2a) by means of respectively one lever (4, 4a).

12. Clamping device according to one of the claims 1 to 11, characterised in that the jaws (2, 2a) can be clamped securely to the frame (1).

13. Claiming device according to claim 2, characterised in that the cable (14) is a steel-wire cable.

14. Clamping device according to claim 2, characterised in that the cable (14) consists of spun plastics fibres or glass fibres.

## Revendications

1. Dispositif de serrage servant au serrage avec centrage de pièces à usiner (12) possédant une section transversale circulaire de grandeur variable, par exemple des tubes et des raccords à collerette en matière plastique, avec deux mâchoires (2, 2a) pouvant être avancées simultanément suivant une direction radiale et fuidées dans un châssis (1), caractérisé en ce que les mâchoires (2, 2a) réalisées sous la forme d'un dispositif de centrage (10) sont munies d'un dispositif (9) de déplacemant rapide et qu'un organe de serrage flexible (14), entourant au moins sur 360° la pièce à usiner (12) est monté en tant que dispositif de serrage (13).

2. Dispositif de serrage selon la revendication 1, caractérisé en ce que l'organe de serrage (14) est un câble (14).

3. Dispositif de serrage selon la revendication 2, caractérisé en ce que le câble (14) est disposé en étant guidé dans des évidements (27) des mâchoires (2, 2a).

4. Dispositif de serrage selon la revendication 2 ou 3, caractérisé en ce que le câble (14) peut être accroché, d'une manière aisément amovible, par une extrémité sur un côté du châssis (1).

5. Dispositif de serrage selon l'une des revendications 2 à 4, caractérisé en ce que le câble (14) peut être serré au moyen d'un levier de serrage (16) pouvant pivoter par la traction d'un ressort.

6. Dispositif de serrage selon la revendication 5, caractérisé en ce que le câble (14) peut être bloqué, avec une longueur nécessaire correspondant au diamètre de la pièce à usiner, contre le levier de serrage (16).

7. Dispositif de serrage selon la revendication 6, caractérisé en ce que le levier de serrage (16) comporte un levier de blocage (21) pouvant pivoter et un organe de blocage (18) équipé d'une gorge de guidage (19) et que le câble (14) est disposé de façon à pouvoir être bloqué entre le levier de blocage (21) et l'organe de blocage (18).

8. Dispositif de serrage selon les revendications 5 et 7, caractérisé en ce que le levier de serrage (16) et le levier de blocage (19) comportent chacun une poignée (23, 24).

9. Dispositif de serrage selon la revendication 1 ou l'une des revendications 2 à 8, caractérisé en ce que le dispositif (9) de déplacement rapide peut être actionné au moyen d'un levier à main (8) relié sans possibilité de rotation relative à un arbre (6), ce dernier étant en liaison active avec les mâchoires (2, 2a) en vue de réaliser un déplacement uniforme.

10. Dispositif de serrage selon la revendication 9, caractérisé en ce que pour le déplacement des mâchoires (2, 2a) est prévu un arbre (6, 6a), lesquels arbres sont liés entre eux en rotation par des roues dentées (7, 7a) fixées aux arbres (6, 6a).

11. Dispositif de serrage selon la revendication 10, caractérisé en ce que sur chaque arbre (6, 6a) est monté, sans possibilité de rotation relative, un levier articulé (5, 5a) qui est relié par articulation au moyen d'un levier respectif (4, 4a) à une mâchoire respective (2, 2a).

12. Dispositif de serrage selon l'une des revendications 1 à 11, caractérisé en ce que les mâchoires (2, 2a) peuvent être bloquées sur le châssis (1).

13. Dispositif de serrage selon la revendication 2, caractérisé en ce que le câble (14) est un câble d'acier.

14. Dispositif de serrage selon la revendication 2, caractérisé en ce que le câble (14) est constitué par des fibres de matière plastique ou de verre étirées.
